# EUROPÄISCHE PATENTSCHRIFT

(11) **EP 0 194 577 B1**
(45) Veröffentlichungstag und Bekanntmachung des Hinweises auf die Patenterteilung: **03.01.1990**
(21) Anmeldenummer: 86102928.8
(22) Anmeldetag: 05.03.1986
(51) Int. Cl.: C25D 7/04, C25D 5/04

(54) **Verfahren und Vorrichtung zur galvanischen Beschichtung von Pressbändern**
Process and apparatus for electroplating strips
Procédé et appareillage pour le revêtement électrolytique de bandes

(30) Priorität: 15.03.1985 DE 3509388
(43) Veröffentlichungstag der Anmeldung: 17.09.1986
(73) Patentinhaber: Held, Kurt, D-78647 Trossingen (DE)
(72) Erfinder: Held, Kurt, D-78647 Trossingen (DE)

(56) Entgegenhaltungen:
- FR-A- 2 285 178
- US-A- 3 772 163
- US-A- 3 783 110

## Beschreibung

Die Erfindung betrifft Verfahren zur galvanischen Beschichtung eines metallischen, endlosen Bandes mit einer Metallschicht, insbesondere zur Verwendung als Pressband in einer Doppelbandpresse, gemäß den Oberbegriffen der Patentansprüche 1 bis 4 und Vorrichtungen zur Durchführung dieser Verfahren gemäß den Oberbegriffen der Patentansprüche 7 bis 10.

Solche Bänder, die hauptsächlich als Pressbänder in Doppelbandpressen eingesetzt werden, dienen zur Ausübung von Flächendruck auf bahnförmige Werkstoffe, wie dekorative Schichtstofflaminate, Spannplatten, Faserplatten, Elektrolaminate und dergleichen. Dazu wird das Pressgut zwischen zwei endlos umlaufenden Pressbändem, die mit Druck und falls nötig mit Wärme beaufschlagt werden, geführt und dabei ausgehärtet (siehe DE-OS 2421296). Üblicherweise werden solche Pressbänder aus hochzugfestem Stahl hergestellt.

Damit die Pressbänder bei dem zum Verpressen angewendeten Druck nicht zu schnell verschleissen, erhalten die Oberflächen des Pressbandes eine harte, metallische und verschleißfeste Schicht aufgalvanisiert. Soll die Oberfläche des Pressgutes mit einer Struktur versehen werden, so verwendet man Prägebänder, die ebenso wie die Pressbänder aus einem Stahlband bestehen, wobei auf dessen Oberfläche eine weiche, metallische Schicht aufgalvanisiert wird, in die die gewünschte Struktur eingebracht wird, Anschließend wird zum Schutz auf diese weiche Schicht eine weitere, harte Schicht aufgalvanisiert (siehe DE-PS 29 50 795).

Zum Aufgalvanisieren von Metallüberzügen auf einem metallischen Gegenstand werden wannenförmige Bäder verwendet, die mit einem flüssigen Elektrolyten gefüllt sind, der in Ionen dissoziiert, die die gewünschten, abzuscheidenden Metallatome enthalten. In diesen Elektrolyten taucht eine aus einem gut leitfähigen Material bestehende Anode ein. Der zu beschichtende Gegenstand wird ganz in das Bad getaucht und als Kathode geschaltet. Wird außerhalb des Bades zwischen Kathode und Anode eine Gleichspannungsquelle angebracht, so fließt im Bad zwischen Kathode und Anode ein aus den Ionen des Elektrolyten bestehender Strom und an der Kathode werden die Metallionen durch Elektronenaufnahme zu Metallatomen reduziert, die sich auf der Kathode dann als metallischer Überzug abscheiden.

Die in den Galvanisieranstalten verfügbaren Bäder besitzen gewisse maximale Längen und auch Tiefen. Um endlose Bänder, die geometrisch gesehen einen geschlossenen kreisförmigen Ring bilden, ganz in einem solchen Galvanisierbad unterbringen zu können, ist es bekannt, diese Bänder zu falten und dann erst in das Galvanisierbad einzubringen. Mit dieser Methode sind jedoch nur Bänder von rund 6 m Länge, das entspricht einem Ringdurchmesser von rund 2 m in den größten verfügbaren Bädern zu beschichten.

Für verschiedene Anwendungen, wie zum Beispiel der kontinuierlichen Spanplattenherstellung, ist es jedoch nötig, lange Pressen zu bauen, die Längen von rund 12 m oder mehr besitzen können, so daß das Pressband eine Umfangslänge von wenigstens 26 m erreicht, Solche langen Pressbänder können jedoch nicht mehr herkömmlich auf galvanischem Wege beschichtet werden.

Ein weiterer Nachteil der in einem herkömmlichen Bad vorgenommenen Galvanisierung wird durch die Faltung der Pressbänder hervorgerufen. Durch diese Faltung erhält man verschieden weite Abstände zur Anode und die Stromdichte zwischen Anode und Kathode im Bad variiert beträchtlich, so daß eine unterschiedliche Dicke der abgeschiedenen Metallschicht auf der Bandoberfläche resultiert. Das kann wiederum zu Dickenschwankungen im hergestellten Pressgut führen und am Pressgut eine aufwendige Nacharbeit wie Schleifen erfordern. Außerdem hat sich gezeigt, daß bei Pressbändem, die in herkömmlichen Bädern galvanisch beschichtet werden, eine verstärkte Wasserstoffversprödung eintritt. Diese Wasserstoffversprödung führt zu Rissen und Brüchen in der abgeschiedenen Metallschicht und kann damit das gesamte Pressband unbrauchbar machen.

Zur galvanischen Beschichtung von Behälterwänden sind in der Literatur spezielle Galvanisierverfahren und -vorrichtungen bekannt geworden. So beschreibt die US-A-3 772 163 einen in einem Behälter angeordneten, aufblasbaren Kunststoffsack, auf dessen Oberfläche sich Kupfemetzelektroden befinden. Die FR-A-2 285 178 zeigt mit einem Elektrolyten gefüllte Kammern, die mittels einer Welle drehbar an der Innenseite einer Behälterwand angeordnet sind. In der US-A-3 783 110 ist ein rotierbarer zylindrischer Behälter gezeigt mit parallel zur Wand des Behälters angeordneten Anoden. Keine dieser Druckschriften befaßt sich jedoch mit der galvanischen Beschichtung von endlosen Bändern.

Der Erfindung liegt die Aufgabe zugrunde, das Aufgalvanisieren von metallischen Schichten auf endlosen Bändern beliebiger Umfangsgröße zu ermöglichen, wobei gleichzeitig die Qualität der abgeschiedenen Metallschichten verbessert werden soll.

Die Lösung dieser Aufgabe wird durch die in den Patentansprüchen 1 bis 4 beschriebenen Lehren vermittelt und zur Durchführung dieser Verfahren dienende Vorrichtungen werden in den Patentansprüchen 7 bis 10 angegeben.

Die mit der Erfindung erzielbaren Vorteile bestehen insbesondere darin, daß das galvanische Beschichten von endlosen Bändern beliebiger Umfangslänge ermöglicht wird und die Beschränkung auf die durch das Bad vorgegebenen maximalen Größen damit entfällt. Damit geht einher, daß der Bedarf an Elektrolyten stark vermindert wird und die benötigte Stromstärke zu Lasten der Verchromungszeit verringert werden kann. Soll nur eine Oberfläche des endlosen Bandes beschichtet werden, so ist keine Abdekkung der Rückseite des Bandes wie bei den herkömmlichen Verfahren mehr nötig. Weiter hat sich gezeigt, daß sowohl die Abscheidung einer gleichmäßigen, dicken Schicht gelingt, wie auch die Gefahr der Wasserstoffversprödung im Vergleich zur herkömmlichen Methode stark reduziert wird.

Bevorzugte Ausführungsformen der Erfindung sind in den Zeichnungen dargestellt und werden im folgenden näher beschrieben. Es zeigen
Fig. 1 schematisch die Seitenansicht einer Doppelbandpresse,
Fig. 2 eine Vorrichtung zum Verchromen eines Pressbandes in perspektivischer Ansicht,
Fig. 3 eine Dichtung zum Aufstellen eines Pressbandes auf der Grundplatte,
Fig. 4 einen Schnitt durch den Mast zur Stromzuführung,
Fig. 5 eine Ausführungsform einer Vorrichtung zum gleichzeitigen Verchromen zweier Pressbänder in perspektivischer Ansicht und
Fig. 6 einen Teilschnitt durch eine Vorrichtung zum gleichzeitigen Verchromen beider Oberflächen eines Pressbandes.

Die in Fig. 1 dargestellte Doppelbandpresse 1 besitzt vier in einem Pressengestell gelagerte Umlenktrommeln 2, 3, 4, 5. Das Pressengestell ist in der Zeichnung der Übersichtlichkeit halber weggelassen. Um jeweils zwei der Umlenktrommein, die sich entsprechend der Pfeile in den Umlenktrommeln 2 und 3 drehen, ist ein pressband 6, 7 herumgeführt, das mit Hydraulikzylindem 8 gespannt wird. Zwischen den Pressbändem wird eine in der Zeichnung von rechts nach links vorlaufende Werkstoffbahn 9, die aus mit Kunstharz getränkten Schichtstoffen, Faser-Bindemittelgemischen oder dergleichen bestehen kann, unter gleichzeitiger Anwendung von Wärme und Druck verdichtet.

Der auf die Werkstoffbahn 9 ausgeübte Druck wird über Druckplatten 10, 11 hydraulisch oder mechanisch auf die Innenseiten der Pressbänder 6, 7 aufgebracht und von dort auf die Werkstoffbahn übertragen. Bei der hydraulischen Druckübertragung wird in dem Raum 12, der nach oben und unten von der Druckplatte 10 bzw. der Pressbandinnenseite 6 und zu den Seiten von der Dichtung 13 begrenzt wird, ein unter Druck setzbares, fluides Druckmedium, beispielsweise Öl oder Luft, eingebracht. Zur mechanischen Druckübertragung sind zwischen der Druckplatte 11 und der pressbandinnenseite 7 ortsfeste Rollen 14 angebracht. Mit Hilfe von Hydraulikzylindem 60 wird die Druckplatte 11 und damit die Rollen 14 gegen die Innenseite des pressbandes 7 angestellt..

Das pressband 6 bzw. 7 ist ein endloses, aus einer hochzugfesten Stahlsorte bestehendes Band, das im entspannten Zustand eine ringförmige Gestalt besitzt. Damit es bei dem auf die Werkstoffbahn 9 auszuübenden Druck nicht innerhalb kurzer Zeit zerstört wird, muss die Oberfläche des Pressbandes eine hohe Härte besitzen. Üblicherweise wird die benötigte Härte durch galvanisches Hartverchromen der Oberfläche mit Schichtdicken von 30 bis 100 Mikrometer erreicht.

Die Fig. 2 zeigt eine erfindungsgemässe Vorrichtung zum galvanischen Aufbringen einer Hartchromschicht auf die Innenseite des endlosen Pressbandes 15. Die Vorrichtung besteht aus einer rechteckigen Grundplatte 16 aus Stahl, deren Fläche so bemessen ist, dass sie das grösste zu verchromende pressband aufnehmen kann. Entsprechend dem erfindungsgemässen Verfahren ist auf dieser Grundplatte 16 das Pressband 15 hochkant im ungespannten Zustand, womit es einen kreisförmigen Ring bildet, in einer auf der Grundplatte aufliegenden Ringdichtung 17 aufgestellt. Im Innem dieses pressbandes 15 ist ein weiteres Pressband 15a ebenfalls auf einer in der Zeichnung verdeckt liegenden Ringdichtung 17 aufgestellt. Dieses pressband 15a besitzt einen kleineren Durchmesser als das äussere Pressband 15 und ist konzentrisch zum Pressband 15 angeordnet. Die beiden Pressbänder 15 und 15a besitzen dieselbe Breite bzw. im hochkant gestellten Zustand dieselbe Höhe, so dass zwischen der Innenfläche 18 des äusseren Pressbandes 15 und der Aussenfläche 19 des inneren Pressbandes 15a ein ringförmiger Hohlraum 21 entsteht. In diesem Hohlraum befindet sich der Elektrolyt, gewöhnlicherweise Chromsäure.

Die beiden Bänder 15 und 15a werden mittels Spannelementen 20 bzw. Gegenspannelementen 54 fest auf der Grundplatte 16 aufgespannt, so dass ihre ringförmige Anordnung und ihre relative Lage zueinander während des Verchromungsvorgangs fest vorgegeben sind. Die Spannelemente 20 sind dabei so angebracht, dass sie ausserhalb des Hohlraums 21 stehen. Das innere Band 15a wird von der Innenseite aus mit Gegenspannelementen 54 zu einer kreisrunden Form gespannt. Im Mittelpunkt der durch die zwei Bänder 15 und 15a festgelegten konzentrischen Kreise befindet sich ein auf der Grundplatte stehender, mit dieser verschraubter Mast 22. Durch eine lsolierungs₋ platte 23 aus Kunststoff herrscht zwischen dem Mast 22 und der Grundplatte 16 keine elektrisch leitende Verbindung.

Auf diesem Mast ist eine drehbar gelagerte Aussenhülse 24 angebracht. Diese Aussenhülse 24 trägt zwei einen Winkel von 180 Grad bildende Arme 25 aus Kupfer, deren Länge grösser als der Radius des inneren Bandes 15a und kleiner als der Radius des äusseren Bandes 15 ist. Die Arme 25 sind in einer solchen Höhe angebracht, dass sie die beiden Pressbänder 15 und 15a überragen. An den Enden der beiden Arme 25 sind mehrere Bleistangen 26 befestigt, die in den Hohlraum 21 bis fast auf die Grundplatte 16 hineinreichen. Durch die entsprechend gewählte Länge der Arme 25 besitzen die Bleistangen 26 sowohl von der Innenfläche 18 des pressbandes 15 wie auch von der Aussenfläche 19 des pressbandes 15a einen gewissen Abstand und berühren daher diese Flachen auch bei Drehung der Aussenhülse 24 und damit der Arme 25 nicht.

Auf der Aussenfläche des Pressbandes 15 sind mehrere ringförmige aus Kupfer bestehende Manschetten 27 über die Höhe des Pressbandes 15 verteilt so angebracht, dass in der Nähe des oberen und unteren Randes des Pressbandes sich jeweils eine Manschette 27 befindet. Diese Manschetten werden durch die Spannelemente 20 in ihrer Lage fixiert gehalten. Die Spannelemente 20 sind gegenüber der Grundplatte 16 elektrisch isoliert angebracht. Da das Band 15 auf einer Ringdichtung 17 aus Gummi oder Kunststoff aufliegt, besitzt es ebenfalls keinen elektrischen Kontakt zur Grundplatte 16.

Den Aufbau einer solchen Ringdichtung 17 entsprechend einem Schnitt an der Stelle A in Fig. 2 zeigt Fig. 3. Diese Dichtung besteht aus einem, ringförmigen Körper 42, der auf der Grundplatte 16 aufliegt. Der Körper 42 besteht aus einem elektrisch nichtleitenden Material wie Gummi oder Kunststoff. Auf der Oberseite des Körpers 42 befindet sich eine ringförmige Nut 43, in der eine Halterung 44 fest eingesteckt ist. Diese Halterung 44 wiederum besteht aus zwei Teilen, nämlich zwei ringförmigen Eisenschienen 45 und 46. Eine der Eisenschienen 45 besitzt in ihrem oberen Teil einen Absatz 48 und eine daran anschliessende Nut 49. Das pressband 15 wird nun so in die Halterung 44 gestellt, dass es auf dem Absatz 48 der Eisenschiene 45 aufsteht und mit dem unteren Teil der einen Fläche an der Wandung 50 der zweiten Eisenschiene 46 anliegt. In der Nut 49 befindet sich ein O-Ring 51, der das Pressband 15 gegen die Wandung 50 presst. Der Anpressdruck kann noch gesteigert werden, indem man in der Nut 49 auf den O-Ring 51 eine unter Druck stehende Flüssigkeit, beispielsweise Wasser oder die Elektrolytflüssigkeit selbst, wirken lässt Dadurch wird gewährleistet, dass das Pressband 15 sowohl fest und gegen den im Hohlraum 21 befindlichen Elektrolyten dichtend auf der Grundplatte 16 aufliegt, als auch elektrisch gegen die Grundplatte isoliert ist

Der geschilderte Dichtungsaufbau nach Fig. 3 besitzt den Vorteil, dass durch die sehr starre Einspannung des Pressbandes 15 im unteren Bandteil ein sicherer ringförmiger Stand des Pressbandes auf der Grundplatte 16 gewährleistet ist Unter Umständen kann dann sogar auf die Spannelemente 20 oder Gegenspannelemente 54 verzichtet werden und das Pressband 15 frei auf der Grundplatte 16 aufgestellt werden. Selbstverständlich kann bei der Verwendung der Spannelemente 20 bzw. 54 auch auf eine einfachere Dichtung zurückgegriffen werden, da dann die Dichtung keine Spannfunktion ausüben muss. Es genügt dann beispielsweise die Abdichtung der Fuge zwischen pressband 15 und Grundplatte 16 mittels eines Silikonringes.

Zur galvanischen Hartverchromung der Innenfläche 18 des äusseren Bandes 15 werden entsprechend dem erfindungsgemässen Verfahren die Manschetten 27 über flexible Leitungen 52 an eine aus Kupferstäben mit genügend grossem Leitungsquerschnitt bestehende Ringleitung 64 angeschlossen, die ihrerseits wiederum mit dem negativen Pol einer Gleichspannungsquelle verbunden ist. Die Bleistangen 26 werden über die Arme 25 und dem Mast 22, der wiederum durch die Grundplatte 16 hindurch kontaktiert ist, mit dem positiven Pol der Gleichspannungsquelle verbunden. Damit ist das äussere Band 15 als Kathode geschaltet und die Bleistangen 26 als Anode. Mittels eines Motors 28 und einer Kette 53 zur Kraftübertragung auf ein an der Aussenhülse 24 befestigtes Zahnrad 55 wird die Aussenhülse 24 des Mastes 22 angetrieben, so dass die als Anode wirkenden Bleistangen 26 mit gleichförmiger Geschwindigkeit rotieren. Gemäss dem bekannten galvanischem Prinzip scheiden sich aus dem Elektrolyten im Hohlraum 21 nun Chromatome auf der der Anode 26 gegenüberliegenden Steile der Innenfläche 18 des als Kathode wirkenden Pressbandes 15 ab. Da sich die Anode 26 drehend bewegt, scheidet sich pro Umlauf eine Chromschicht mit einer bestimmten Dicke auf der gesamten Innenfläche 18 ab. Durch entsprechende Wahl der Anzahl der Umläufe der Anode 26 wird die gewünschte Gesamtschichtdicke der Hartchromschicht erhalten.

Eine Vergrösserung der abgeschiedenen Schichtdicke pro Umlauf ist möglich, indem die Anzahl der nebeneinanderliegenden Bleistangen 26, die die Anode bilden, erhöht wird. Bei sehr vielen nebeneinanderliegenden Bleistangen ist darauf zu achten, dass diese so angebracht werden, dass sie im Querschnitt gesehen die Form eines Kreisausschnittes besitzen, damit gewährleistet wird, dass sie bei der Rotation der Aussenhülse 24 nirgends mit einer Fläche 18, 19 der Bänder kollidieren. Eine andere Massnahme zur Vergrösserung der abgeschiedenen Schichtdicke besteht darin, mehr als zwei Arme 25 mit den daran befestigten Anoden auf der Aussenhülse 24 anzubringen. Bei diesen Massnahmen ist zu beachten, dass die Stromstärke entsprechend ansteigt und die Leistung der Gleichspannungsquelle dafür ausgelegt sein muss. Selbstverständlich kann bei geringer Leistung der Gleichspannungsquelle auch nur ein Arm 25 mit Anode an der Aussenhülse 24 angebracht sein, wobei dann die Anzahl der Umläufe für eine bestimmte Gesamtschichtdicke ansteigt.

Die Dimensionierung der Gleichspannungsquelle, die üblicherweise durch einen Netztransformator mit anschliessendem Gleichrichter dargestellt wird, erfolgt nach den bekannten Gesetzen der Elektrolyse. Die Eigenschaften der abgeschiedenen Chromschicht hängen, wie in der Galvanik allgemein bekannt, empfindlich von der Temperatur des Elektrolyten und der Stromdichte ab. Die Temperatur des Elektrolyten im Hohlraum 21 wird daher mittels im Hohlraum angebrachter Temperaturfühler ständig kontrolliert und durch Zufuhr von erwärmten Elektrolyten konstant gehalten. Die Zufuhr von frischem Elektrolyten erfolgt von unten durch die Grundplatte 16 hindurch in den Hohlraum 21. Gleichzeitig wird damit der verbrauchte Elektrolyt ersetzt, da durch die Abscheidung der Chromionen auf der Bandoberfläche dessen Konzentration entsprechend abnimmt. Somit ist sowohl die Temperatur wie auch Konzentration des Elektrolyten über den gesamten Galvanisierungszeitraum konstant.

Durch die ringförmige Anordnung der Kathode und Anode wird die Stromdichte ebenfalls automatisch an allen Stellen konstant gehalten, so dass man insgesamt eine sehr gleichmässige Schichtdicke der Hartchromschicht auf der gesamten Bandoberfläche erhält. Es hat sich auch gezeigt, dass eine Wasserstoffversprödung kaum auftritt, womit die Gefahr des Zerspringens der Oberflächenschicht unter Zugspannungen gebannt wird. Die Biegewechselfestigkeit der nach dem erfindungsgemässen Verfahren verchromten Bänder liegt ebenfalls weit höher als diejenige konventionell verchromter Bänder.

Die Stromausbeuten bei der Hartverchromung liegen bei ungefähr 20 %, d. h. rund 80 % des benötigten Stromes wird zur Elektrolyse von Wasser verwendet. Damit entwickelt sich an der Kathode gasförmiger Wasserstoff, der aus dem Hohlraum 21 entweicht. Die aufsteigenden Gasblasen reissen dabei einen Teil des Elektrolyten mit, womit das Wasserstoffgas mit Chromsäuredampf vermischt ist. Vorteilhafterweise kann über die gesamte Bänderanordnung ein aus Plastikfolie bestehendes Zeit gespannt werden, wie in Fig.5 schematisch mit dem Bezugszeichen 30 angedeutet ist, in dem diese Dämpfe aufgefangen und abgesaugt werden.

Um die Verlustleistungen so gering wie möglich zu machen, müssen die Zuleitungen des Stromes zur Anode und Kathode mit geringstmöglichem Widerstand erfolgen. Es werden daher wie in der Galvanik üblich Leitungen aus massivem Kupfer mit entsprechend grossem Querschnitt verwendet. Da sich die Anode 26 während der Galvanisierung bewegt, besitzt die Zuführung des Stromes im Mast 22 eine besondere Ausgestaltung, die in Fig. 4 im Querschnitt zu sehen ist.

Der Mast 22 besteht aus einem hohlen Vierkantrohr 56, das mittels eines Bodenflansches 31 über eine Kunststoffplatte 23 elektrisch isoliert auf der Grundplatte 16 aufgeschraubt ist. In dem Vierkantrohr verläuft eine Kupferstange 32, die über eine Öffnung in der Grundplatte 16 mit der Stromzuführung von der Gleichspannungsquelle kontaktiert ist. Diese Kupferstange 32 schliesst an ihrem oberen Ende mit einem Flansch 33 ab, auf dem ein äusserer Ringflansch 34 und ein innerer Ringflansch 35 so montiert sind, dass zwischen beiden ein ringförmiger Hohlraum frei bleibt. Zwischen dem hohlen Vierkantrohr 56 und dem Flansch 33 besteht keine leitende Verbindung, da gemeinsame Kontaktstellen mit Isolierungen 62 versehen sind. Die Aussenhülse 24 besitzt in ihrem unteren Teil einen ringförmigen Gegenflansch 39 und eine in der Mitte verlaufende Welle 36. Diese Welle 36 reicht in den vom inneren Ringflansch 35 gebildeten Hohlraum 57 und ist dort mittels zweier Kugellager 38 drehbar auf dem inneren Ringflansch 35 befestigt, so dass sich diese Welle und mit ihr die gesamte Aussenhülse 24 um die feststehende Kupferstange 32 drehen kann. Die Kugellager 38 sind mittels einer aus Kunststoff bestehenden Isolierung 37 gegen den inneren Ringflansch 35 isoliert. Der Abstand beider Kugellager 38 wird durch eine obere Distanzhülse 58 fixiert, während das untere Kugellager über eine untere Distanzhülse 59 auf einer Isolierungsplatte 40 aufliegt, die wiederum auf dem Flansch 33 liegt.

Der ringförmige Gegenflansch 39 der Aussenhülse 24 reicht in den durch den inneren Ringflansch 34 und äusseren Ringflansch 35 gebildeten Hohlraum so hinein, dass zwischen den Wänden ein geringfügiges Spiel von einigen 1/10 mm bleibt. Dieser durch das Spiel vorgegebene Raum ist durch Quecksilber 61, das elektrisch gut leitet, ausgefüllt und gewährleistet die Stromübertragung vom Flansch 33 über die feststehenden Ringflansche 34 und 35 auf den drehbaren Gegenflansch 39 der Aussenhülse 24 und von dort über die Arme 25, die am oberen Teil der Aussenhülse 24 montiert sind, weiter auf die Anode 26.

Auf der Aussenhülse 24 ist ein Zahnrad 55 montiert, das über die Kette 53 vom Motor 28 angetrieben wird und die Drehung der Aussenhülse bewirkt. Der Motor 28 wiederum ist am Vierkantrohr 56 befestigt Damit kein Strom von der Aussenhülse 24 über die Kette 53 auf den Motor 28 und das Vierkantrohr 56 fliesst, ist das Zahnrad mittels Isolierfolien 41 elektrisch gegen die Aussenhülse isoliert. Durch diesen Aufbau wird auch weiter erreicht, dass kein Strom vom inneren Ringflansch 35 über die Kugellager 38 auf die Welle 36 fliesst, da die bei der Verchromung benötigten grossen Ströme an den kleinen Querschnitten der Kugellager sonst gefährliche Überhitzungen verursachen könnten. Die Welle 36 selbst besitzt einen geringen Abstand zur lsolierungsplatte 40 und damit zu dem Flansch 33.

Soll nun anstelle der inneren Oberfläche eines Pressbandes dessen Aussenfläche verchromt werden, so werden die Bänder auf der Vorrichtung so angeordnet, dass das Band mit dem kleineren Durchmesser als Kathode geschaltet wird. In Fig. 2 ist dies das Pressband 15a mit der zu verchromenden Oberfläche 19. Die Verbindung der Kathode mit dem negativen Pol der Spannungsquelle erfolgt nun über Zuleitungen auf die Innenseite des Pressbandes 15a, entsprechend der obigen Beschreibung, während die Anode weiterhin mit den Bleistangen 26 verbunden ist. Ansonsten bleibt die Anordnung unverändert. Die Chromatome aus dem im Hohlraum 21 befindlichen Elektrolyten scheiden sich dann bei eingeschalteter Spannungsquelle und rotierenden Armen 25 auf der Aussenfläche 19 des pressbandes 15a ab und bilden die gewünschte Chromschicht.

Mit der erfindungsgemässen Vorrichtung lassen sich auch vorteilhafterweise zwei Pressbänder gleichzeitig verchromen, wobei dann bei dem aussenliegenden Band die Innenseite und bei dem innenliegenden Band die Aussenseite verchromt wird. Dazu werden auf der Innenseite des innenliegenden Bandes 15a Manschetten angebracht entsprechend den Manschetten 27 des aussenliegenden Bandes. Die Manschetten 27 werden sowohl auf dem äusseren Band 15 wie auch inneren Band 15a mit Spannelementen 20 festgehalten, die wie in Fig. 5 gezeigt, aus Kupferstangen bestehen und in diesem Ausführungsbeispiel gleichzeitig der Stromzuführung dienen. Ansonsten ist die in Fig. 5 gezeigte Vorrichtung gleich aufgebaut wie diejenige in Fig. 2, ausgenommen dass hier die Kraftübertragung vom Motor 28 auf die Aussenhülse 24 über ein Getriebe 29 mit passend gewählter Untersetzung erfolgt. Die zu Fig. 2 identischen Teile werden in Fig. 5 mit demselben Bezugszeichen bezeichnet.

Sowohl die Manschetten des aussenliegenden Bandes 15 wie auch diejenigen des innenliegenden Bandes werden mit dem negativen Pol der Spannungsquelle verbunden, so dass beide Bändem nun gleichzeitig die Kathode bilden. Rotieren die Arme 25 mit den als Anode wirkenden Bleistangen 26, so scheiden sich Chromatome sowohl auf der Innenfläche 18 des äusseren Bandes 15 als auch auf der Aussenfläche 19 des inneren Bandes 15a ab. Damit wird also je eine Oberfläche beider Bänder mit einer Chromschicht bedeckt. Bei der Dimensionierung der Spannungsquelle muss dann selbstverständlich der höhere Strombedarf beachtet werden.

Eine weitere Ausbildung des Verfahrens ermöglicht die gleichzeitige Verchromung der innenwie der Aussenfläche eines einzigen Pressbandes 15b. Dazu werden drei Pressbänder 15, 15b und 15a mit abnehmenden Durchmessern konzentrisch ineinander auf der Grundplatte 16 aufgestellt. Fig. 6 zeigt einen Schnitt in Richtung des Durchmessers zum gemeinsamen Mittelpunkt durch die Wandungen der drei ineinanderliegenden Pressbänder. Diese drei Pressbänder stehen auf Dichtungen 17, 17b und 17a, wobei die Dichtungen 17 und 17a entsprechend der in Fig.3 gezeigten Dichtung aufgebaut sind, so dass auf zusätzliche Spannelemente für die Pressbänder verzichtet werden kann. Falls es zweckmässig erscheint, können das innere 15a und äussere pressband 15 jedoch auch mit den üblichen Spannelementen 20 bzw. 54 gespannt werden, womit sich die Verwendung dieser Dichtung für diese beiden Pressbänder 15, 15a erübrigt.

Das mittlere Pressband 15b wird jedoch in einer solchen Dichtung eingespannt, womit dessen Innen- und Aussenflächen zum gleichzeitigen Verchromen nicht verdeckt sind und andrerseits das pressband 15b fixiert auf der Grundplatte 16 steht. Die Dichtung 17b besitzt in ihrem unteren Teil zusätzlich einen in beiden Eisenschienen 45, 46 verlaufenden Zapfenring 47, der aus einem gut leitenden Material wie Kupfer besteht. Dieser Zapfenring 47 ist an mehreren Stellen von unten durch Öffnungen 65 in der Grundplatte 16 durch Kontaktstecker 63 mit dem negativen Pol der Spannungsquelle verbunden, so dass das Band 15b als Kathode geschaltet ist.

Zwischen dem äusseren 15 und mittleren Band 15b besteht ein Hohlraum 21 a und zwischen dem mittleren 15b und inneren Band 15a ein weiterer Hohlraum 21b. In den Hohlraum 21 a taucht eine Anode 26a und in den Hohlraum 21 b eine Anode 26b ein. Beide Anoden 26a und 26b bestehen wiederum aus Bleistangen, die von einem Arm 25 abgehen. Die Ausgestaltung der Anoden und deren Kontaktierung über die Arme 25 und dem Mast 22 erfolgt ansonsten gleich wie weiter oben beschrieben. Beide Hohlräume 21 a und 21 b sind mit dem Elektrolyten gefüllt. Da das äussere Pressband 15 und das innere Pressband 15a potentialfrei sind, entsteht zwischen dem als Kathode wirkenden mittleren pressband 15b und den beiden Teilen 26a und 26b der Anode ein elektrisches Feld, so dass sich bei rotierender Anode und eingeschalteter Spannungsquelle eine Chromschicht gleichzeitig sowohl auf der Aussenals auch auf der Innenoberfläche des Pressbandes 15b abscheidet.

Das Verfahren und die entsprechende Vorrichtung zur Durchführung des Aufgalvanisierens einer Metallschicht ist hier am Beispiel der Hartverchromung eines Pressbandes beschrieben. Selbstverständlich lässt sich sowohl das Verfahren wie auch die Vorrichtung zur Aufgalvanisierung einer beliebigen anderen Metallschicht auf das Pressband verwenden, beispielsweise zum Verkupfern oder Vernickeln.. Dabei sind die beim Galvanisieren für das jeweilige Metall bekannten Bedingungen zu beachten. Unter Umständen muss dann die Anode 26 aus einem besonderen Material bestehen, beispielsweise aus Kupferstangen, falls auf das Pressband eine Kupferschicht galvanisch aufgebracht werden soll. Falls es zweckmässig erscheint, kann anstelle der aus einzelnen Stangen bestehenden Anode 26 auch eine einzige zusammenhängende Fläche für die Anode gewählt werden. Ebenso ist die Elektrolytsorte wie dem Fachmann geläufig zu wählen.

## Patentansprüche

1. Verfahren zur galvanischen Beschichtung der Innenfläche eines metallischen, endlosen Bandes mit einer Metallschicht, das in ungespanntem Zustand eine kreisringförmige Gestalt besitzt, insbesondere zum Einsatz als Pressband in einer Doppelbandpresse, wobei das Band als Kathode geschaltet zusammen mit einer Anode in einen Elektrolyten taucht, der in wässriger Lösung in Ionen dissoziiert, die die Beschichtung zu bildenden Metallatome enthalten, und Kathode und Anode mit den entsprechenden Polen einer Gleichspannungsquelle verbunden werden, dadurch gekennzeichnet, daß zwei Bänder mit verschiedenen Durchmessern und ungefähr derselben Breite gewählt werden, wobei das zu beschichtende Band den größeren Durchmesser besitzt, beide Bänder hochkant so aufgestellt werden, daß die Breitseite der Bänder in vertikaler Richtung zeigt und das Band mit dem kleineren Durchmesser ganz innerhalb des Bandes mit dem größeren Durchmesser liegt, der zwischen dem inneren und dem äußeren Band gebildete Raum mit dem Elektrolyten gefüllt wird, in diesen Raum die im Querschnitt die Form eines Kreisausschnittes besitzende Anode eintaucht, das äußere Band als Kathode geschaltet wird und die Anode sich mit gleichförmiger Geschwindigkeit entlang der Kathode dreht.

2. Verfahren zur galvanischen Beschichtung der Außenfläche eines metallischen, endlosen Bandes mit einer Metallschicht, das in ungespanntem Zustand eine kreisringförmige Gestalt besitzt, insbesondere zum Einsatz als Pressband in einer Doppelbandpresse, wobei das Band als Kathode geschaltet zusammen mit einer Anode in einen Elektrolyten taucht, der in wässriger Lösung in Ionen dissoziiert, die die Beschichtung zu bildenden Metallatome enthalten, und Kathode und Anode mit den entsprechenden Polen einer Gleichspannungsquelle verbunden werden, dadurch gekennzeichnet, daß zwei Bänder mit verschiedenen Durchmessern und ungefähr derselben Breite gewählt werden, wobei das zu beschichtende Band den kleineren Durchmesser besitzt, beide Bänder hochkant so aufgestellt werden, daß die Breitseite der Bänder in vertikaler Richtung zeigt und das Band mit dem kleineren Durchmesser ganz innerhalb des Bandes mit dem größeren Durchmesser liegt, der zwischen dem inneren und dem äußeren Band gebildete Raum mit dem Elektrolyten gefüllt wird, in diesen Raum die im Querschnitt die Form eines Kreisausschnittes besitzende Anode eintaucht, das innere Band als Kathode geschaltet wird und die Anode sich mit gleichförmiger Geschwindigkeit entlang der Kathode dreht.

3. Verfahren zur galvanischen Beschichtung der Außenfläche eines metallischen, endlosen Bandes mit einer Metallschicht und der Innenfläche eines weiteren Bandes, die in ungespannten Zustand eine kreisringförmige Gestalt besitzen, insbesondere zum Einsatz als Pressbänder in einer Doppelbandpresse, wobei beide Bänder als Kathode geschaltet zusammen mit einer Anode in einen Elektrolyten tauchen, der in wässriger Lösung in Ionen dissoziiert, die die Beschichtung zu bildenden Metallatome enthalten, und Kathode und Anode mit den entsprechenden Polen einer Gleichspannungsguelle verbunden werden, dadurch gekennzeichnet, daß zwei Bänder mit verschiedenen Durchmessern und ungefähr derselben Breite gewählt werden, wobei beide Bänder hochkant so aufgestellt werden, daß die Breitseite der Bänder in vertikaler Richtung zeigt und das Band mit dem kleineren Durchmesser ganz innerhalb des Bandes mit dem größeren Durchmesser liegt, der zwischen dem inneren und dem äußeren Band gebildete Raum mit dem Elektrolyten gefüllt wird, in diesen Raum die im Querschnitt die Form eines Kreisausschnittes besitzende Anode eintaucht, sowohl das innere als auch das äußere Band als Kathoden geschaltet werden und die Anode sich mit gleichförmiger Geschwindigkeit entlang der Kathoden dreht.

4. Verfahren zur galvanischen Beschichtung der Innen- und Außenfläche eines metallischen, endlosen Bandes mit einer Metallschicht, das in ungespanntem Zustand eine kreisringförmige Gestalt besitzt, insbesondere zum Einsatz als Pressband in einer Doppelbandpresse, wobei das Band als Kathode geschaltet zusammen mit einer Anode in einen Elektrolyten taucht, der in wässriger Lösung in Ionen dissoziiert, die die Beschichtung zu bildenden Metallatome enthalten, und Kathode und Anode mit den entsprechenden Polen einer Gleichspannungsguelle verbunden werden, dadurch gekennzeichnet, daß drei Bänder mit jeweils paarweise verschiedenen Durchmessern und ungefähr derselben Breite gewählt werden, wobei das zu beschichtende Band den mittleren Durchmesser besitzt, alle drei Bänder hochkant so aufgestellt werden, daß die Breitseite der Bänder in vertikaler Richtung zeigt und das Band mit dem nächst kleineren Durchmesser ganz innerhalb des Bandes mit dem nächst größeren Durchmesser liegt, die beiden zwischen dem inneren und dem mittleren Band und dem äußeren und dem mittleren Band gebildeten Räume mit dem Elektrolyten gefüllt werden, in diesen Räumen jeweils eine im Querschnitt die Form eines Kreisausschnittes besitzende Anode eintaucht, das mittlere Band als Kathode geschaltet wird, während sowohl das äußere als auch das innere Band potentialfrei sind und die Anoden sich mit gleichförmiger Geschwindigkeit entlang der Kathode drehen.

5. Verfahren nach einem der Ansprüche 1 bis 3, dadurch gekennzeichnet, daß die beiden ringförmigen, im Querschnitt einen Kreis bildenden Bänder so ineinander aufgestellt werden, daß sie bezüglich ihrer Kreismittelpunkte auf konzentrischen Kreisen liegen und der Abstand zwischen beiden Bändern überall konstant ist

6. Verfahren nach Anspruch 4, dadurch gekennzeichnet, daß die drei ringförmigen, im Querschnitt einen Kreis bildenden Bänder so ineinander aufgestellt werden, daß sie bezüglich ihrer Kreismittelpunkte auf konzentrischen Kreisen liegen und der Abstand zwischen jeweils zwei Bändem konstant ist.

7. Vorrichtung zur Durchführung des Verfahrens nach Anspruch 1 mit einem Bad, das den Elektrolyten enthält, einer in den Elektrolyten tauchenden Anode und das in den Elektrolyten tauchende zu beschichtende Band, das als Kathode geschaltet ist, wobei Kathode und Anode mit den entsprechenden Polen einer Gleichspannungsguelle verbunden sind, dadurch gekennzeichnet, daß das Bad mit dem Elektrolyten zu den Seiten von den ringförmigen, hochkant gestellten Bändern (15, 15a) und nach unten von einer Grundplatte (16) begrenzt wird, im Mittelpunkt des durch das äußere Band gebildeten Kreises ein vertikal aufragender Mast (22) auf der Grundplatte (16) montiert und gegen dieselbe elektrisch isoliert ist, von dem Arme (25) in einer Höhe, die größer als die Breite der Bänder ist, abgehen und bis in den Raum (21) des Bades reichen, von den äußersten Enden dieser Arme (25) flächenförmige, im Querschnitt die Form eines Kreisausschnittes besitzende und mittels der Arme (25) um den Mast (22) drehbare Anoden (26) in das Bad bis fast auf dessen Grund hinabreichen und die Anoden (26) über die Arme (25) und den Mast (22) mit dem Pluspol und das äußere Band durch an dessen Außenseiten anliegende Manschetten (27) mit dem Minuspol der Gleichspannungsguelle verbunden sind.

8. Vorrichtung zur Durchführung des Verfahrens nach Anspruch 2 mit einem Bad, das den Elektrolyten enthält, einer in den Elektrolyten tauchenden Anode und das in den Elektrolyten tauchende zu beschichtende Band, das als Kathode geschaltet ist, wobei Kathode und Anode mit den entsprechenden Polen einer Gleichspannungsquelle verbunden sind, dadurch gekennzeichnet, daß das Bad mit dem Elektrolyten zu den Seiten von den ringförmigen, hochkant gestellten Bändern (15, 15a) und nach unten von einer Grundplatte (16) begrenzt wird, im Mittelpunkt des durch das innere Band gebildeten Kreises ein vertikal aufragender Mast (22) auf der Grundplatte (16) montiert und gegen dieselbe elektrisch isoliert ist, von dem Arme (25) in einer Höhe, die größer als die Breite der Bänder ist, abgehen und bis in den Raum (21) des Bades reichen, von den äußersten Enden dieser Arme (25) flächenförmige, im Querschnitt die Form eines Kreisausschnittes besitzende und mittels der Arme (25) um den Mast (22) drehbare Anoden (26) in das Bad bis fast auf dessen Grund hinabreichen und die Anoden (26) über die Arme (25) und den Mast (22) mit dem Pluspol und das innere Band durch an dessen Innenseiten anliegende Manschetten (27) mit dem Minuspol der Gleichspannungsguelle verbunden sind.

9. Vorrichtung zur Durchführung des Verfahrens nach Anspruch 3 mit einem Bad, das den Elektrolyten enthält, einer in den Elektrolyten tauchenden Anode und die in den Elektrolyten tauchenden zu beschichtenden Bänder, die als Kathode geschaltet sind, wobei Kathode und Anode mit den entsprechenden Polen einer Gleichspannungsquelle verbunden sind, dadurch gekennzeichnet, daß das Bad mit dem Elektrolyten zu den Seiten von den ringförmigen, hochkant gestellten Bändern (15, 15a) und nach unten von einer Grundplatte (16) begrenzt wird, im gemeinsamen Mittelpunkt des durch das innere und äußere Band gebildeten Kreises ein vertikal aufragender Mast (22) auf der Grundplatte (16) montiert und gegen dieselbe elektrisch isoliert ist, von dem Arme (25) in einer Höhe, die größer als die Breite der Bänder ist, abgehen und bis in den Raum (21) des Bades reichen, von den äußersten Enden dieser Arme (25) flächenförmige, im Querschnitt die Form eines Kreisausschnittes besitzende und mittels der Arme (25) um den Mast (22) drehbare Anoden (26) in das Bad bis fast auf dessen Grund hinabreichen und die Anoden (26) über die Arme (25) und den Mast (22) mit dem Pluspol und sowohl das innere Band (15a) durch an dessen Innenseiten anliegende als auch das äußere Band (15) durch an dessen Außenseiten anliegende Manschetten (27) mit dem Minuspol der Gleichspannungsguelle verbunden sind.

10. Vorrichtung zur Durchführung des Verfahrens nach Anspruch 4 mit einem Bad, das den Elektrolyten enthält, einer in den Elektrolyten tauchenden Anode und das in den Elektrolyten tauchende zu beschichtende Band, das als Kathode geschaltet ist, wobei Kathode und Anode mit den entsprechenden Polen einer Gleichspannungsquelle verbunden sind, dadurch gekennzeichnet, daß das Bad mit dem Elektrolyten zu den Seiten von dem ringförmigen, hochkant gestellten inneren Band (15a) und äußeren Band (15) und nach unten von einer Grundplatte (16) begrenzt wird, zwischen dem inneren Band (15a) und äußeren Band (15) ein mittleres Band (15b) angeordnet ist, im gemeinsamen Mittelpunkt des durch das innere und äußere Band gebildeten Kreises ein vertikal aufragender Mast (22) auf der Grundplatte (16) montiert und gegen dieselbe elektrisch isoliert ist, von dem Arme (25) in einer Höhe, die größer als die Breite der Bänder ist, abgehen und bis in den Raum (21) des Bades reichen, von je einem Arm (25) zwei flächenförmige, im Querschnitt die Form eines Kreisausschnittes besitzende und mittels der Arme (25) um den Mast (22) drehbare Anoden (26a, 26b) in das Bad bis fast auf dessen Grund hinabreichen, wobei sich eine Anode (26a) im Bereich (21a) zwischen dem äußeren (15) und mittleren Band (15b) und die andere Anode (26b) im Bereich (21 b) zwischen dem mittleren (15b) und inneren Band (15a) befindet und die Anoden (26a, 26b) über die Arme (25) und den Mast (22) mit dem Pluspol und das mittlere Band (15b) durch die Grundplatte (16) hindurch mit dem Minuspol der Gleichspannungsguelle verbunden sind.

11. Vorrichtung nach einem der Ansprüche 7 bis 10, dadurch gekennzeichnet, daß die Bänder (15, 15a) bzw. (15b) in einer Ringdichtung (17) auf der Grundplatte (16) stehen.

12. Vorrichtung nach Anspruch 11, dadurch gekennzeichnet, daß die Ringdichtung (17) einen ringförmigen Körper (42) aus elastomerem Material besitzt, in dessen Oberfläche eine ringförmige Nut (43) eingebracht ist, in diese Nut (43) eine aus zwei ringförmigen Metallschienen (45, 46) bestehende Halterung (44) eingesteckt ist, wobei eine Metallschiene (45) in ihrem oberen Teil einen Absatz (48) zur Aufnahme des Bandes (15) und eine an diesen Absatz (48) anschließende Nut (49) besitzt.

13. Vorrichtung nach Anspruch 12, dadurch gekennzeichnet, daß das Band (15) mittels eines in der Nut (49) befindlichen 0-Ringes und auf diesen Ö-Ring wirkenden Flüssigkeitsdrucks an die Wandung (50) der anliegenden Metallschiene (46) gepreßt wird.

14. Vorrichtung nach Anspruch 12, dadurch gekennzeichnet, daß die Metallschienen (45, 46) aus Eisen bestehen.

15. Vorrichtung nach Anspruch 12, dadurch gekennzeichnet, daß der ringförmige Körper (42) aus Gummi besteht.

16. Vorrichtung nach Anspruch 12, dadurch gekennzeichnet, daß durch die Grundplatte (16) ohne elektrisch leitende Verbindung zu derselben und den Körper (42) hindurch eine Verbindung mittels eines Kontaktsteckers (63) mit einem Zapfenring (47) zu dem Minuspol der Spannungsquelle erfolgt.

17. Vorrichtung nach mindestens einem der Ansprüche 7 bis 16, dadurch gekennzeichnet, daß vom Mast (22) aus ein Zelt (30) mit einer Absaugvorrichtung über alle Bänder (15, 15a, 15b) gespannt ist.

18. Vorrichtung nach mindestens einem der Ansprüche 7 bis 17, dadurch gekennzeichnet, daß das äußere Band (15) mittels an der Außenseite angreifender, leistenförmiger Spannelemente (20) auf die Grundplatte (16) aufgespannt ist.

19. Vorrichtung nach mindestens einem der Ansprüche 7 bis 18, dadurch gekennzeichnet, daß das innere Band (15a) mittels an der Innenseite angreifender, leistenförmiger Spannelemente (20) auf die Grundplatte (16) aufgespannt ist.

20. Vorrichtung nach mindestens einem der Ansprüche 7 bis 18, dadurch gekennzeichnet, daß das innere Band (15a) mittels an der Innenseite angreifender, das Band nach außen spannender Gegenspannelemente (54) in kreisförmiger Form gehalten wird.

21. Vorrichtung nach Ansprüche 18 oder 19, dadurch gekennzeichnet, daß die Manschetten (27) mittels der leistenförmigen Spannelemente (20) auf der Oberfläche des Bandes festgespannt werden.

22. Vorrichtung nach Anspruch 21, dadurch gekennzeichnet, daß die Manschetten (27) aus Kupfer bestehen.

23. Vorrichtung nach Ansprüche 18 oder 19, dadurch gekennzeichnet, daß die Kontaktierung der Manschetten (27) mit dem Minuspol der Gleichspannungsquelle über die aus Kupfer bestehenden Spannelemente (20) von unten durch die Grundplatte (16) hindurch erfolgt.

24. Vorrichtung nach Ansprüche 18 oder 19, dadurch gekennzeichnet, daß die Kontaktierung der Manschetten (27) mit dem Minuspol der Gleichspannungsquelle über flexible, auf die Manschetten steckbare Leitungen (52) von einer an der Grundplatte (16) angebrachten Ringleitung (64) aus erfolgt.

25. Vorrichtung nach mindestens einem der Ansprüche 7 bis 24, dadurch gekennzeichnet, daß die Anode aus mehreren dicht nebeneinanderliegenden Stangen (26) besteht, die an den Armen (25) des Mastes (22) befestigt sind.

26. Vorrichtung nach mindestens einem der Ansprüche 7 bis 25, dadurch gekennzeichnet, daß der Mast (22) aus einem hohlen Vierkantrohr (56) besteht, auf dessen oberen Teil eine drehbar gelagerte, gegenüber dem Vierkantrohr elektrisch isolierte Außenhülse (24) angebracht ist, die die Arme (25) trägt, und im Inneren des Vierkantrohres eine sowohl mit dem Pluspol der Spannungsquelle verbundene als auch mit der Außenhülse (24) kontaktierende Kupferstange (32) durch eine Öffnung in der Grundplatte (16) verläuft.

27. Vorrichtung nach Anspruch 26, dadurch gekennzeichnet, daß die Außenhülse (24) mittels eines Motors (28) gedreht wird, dessen Kraft über eine Kette (53) auf ein an der Außenhülse (24) angebrachtes Zahnrad (55) übertragen wird.

28. Vorrichtung nach Anspruch 26, dadurch gekennzeichnet, daß die Außenhülse (24) mittels eines Motors (28) gedreht wird, dessen Kraft über ein Getriebe (29) auf die Außenhülse (24) übertragen wird.

29. Vorrichtung nach Anspruch 26, dadurch gekennzeichnet, daß die Stromzuführung von der Kupferstange (32) auf die drehbare Außenhülse (24) über eine metallische Flüssigkeit erfolgt.

30. Vorrichtung nach Anspruch 29, dadurch gekennzeichnet, daß als metallische Flüssigkeit Quecksilber verwendet wird.

## Claims

1. Process for electroplating the inner surface of a metallic endless strip with a metal coating, whereby the strip possesses a ring shape in untensioned condition, particularly for use as a pressure belt in a double-belt press, and whereby the strip connected as a cathode dips together with an anode into an electrolyte which dissociates into ions in aqueous solution, these ions containing the metal atoms to form the coating, with the cathode and anode being connected with the corresponding terminals of a DC power supply, characterized in that two strips with different diameters and approximately the same width are chosen, whereby the strip to be coated possesses the greater diameter, that both strips are placed upright so that the wide side of the strips points in vertical direction and the strip with the smaller diameter lies completely within the strip with the larger diameter, that the space formed between the inner and outer strip is filled with the electrolyte, that the anode possessing the shape of a circle sector in its cross-section is submersed in this space, that the outer strip is connected as the cathode and that the anode rotates at uniform speed along the cathode.

2. Process for electroplating the outer surface of a metallic endless strip with a metal coating, whereby the strip possesses a ring shape in untensioned condition, particularly for use as a pressure belt in a double-belt press, and whereby the strip connected as a cathode dips together with an anode into an electrolyte which dissociates into ions in aqueous solution, these ions containing the metal atoms to form the coating, with the cathode and anode being connected with the corresponding terminals of a DC power supply, characterized in that two strips with different diameters and approximately the same width are chosen, whereby the strip to be coated possesses the smaller diameter, that both strips are placed upright so that the wide side of the strips points in vertical direction and the strip with the smaller diameter lies completely within the strip with the larger diameter, that the space formed between the inner and outer strip is filled with the electrolyte, that the anode possessing the shape of a circle sector in its cross-section is submersed in this space, that the inner strip is connected as the cathode and that the anode rotates at uniform speed along the cathode.

3. Process for electroplating the outer surface of a metallic endless strip with a metal coating and the inner surface of a further strip, whereby lati P the strips possess a ring shape in untensioned condition, particularly for use as pressure belts in a double belt press, whereby both strips connected as cathodes dip together with an anode into an electrolyte which dissociates into ions in aqueous solution, these ions containing the metal atoms to form the coating, with the cathode and anode being connected with the corresponding terminals of a DC power supply, characterized in that two strips with different diameters and approximately the same width are chosen, whereby both strips are positioned upright so that the wide side of the strips points in vertical direction and the strip with the smaller diameter lies completely within the strip with the larger diameter, that the space formed between the inner and outer strip is filled with the electrolyte, that the anode possessing the shape of a circle sector in its cross-section is submersed in this space, that both the inner and outer strips are connected as cathodes and that the anode rotates at uniform speed along the cathodes.

4. Process for electroplating the inner and outer surfaces of a metallic endless strip with a metal coating, whereby the strip possesses a ring shape in untensioned condition, particularly for use as a pressure belt in a double-belt press, and whereby the strip connected as a cathode dips together with an anode into an electrolyte which dissociates into ions in aqueous solution, these ions containing the metal atoms to form the coating, with the cathode and anode being connected with the corresponding terminals of a DC power supply, characterized in that three strips with different diameters in pairs respectively and with approximately the same width are selected, whereby the strip to be coated possesses the middle diameter, that all three strips are positioned upright, so that the wide side of the strips points in vertical direction and so that the strip with the next-smaller diameter lies completely within the strip with the next-larger diameter, that the two spaces produced between the inner and middle strip and the outer and middle strip are filled with the electrolyte, that one anode in each case possessing the shape of a circle sector in its cross-section is submersed in these spaces, that the middle strip is connected as a cathode, while both the outer and inner strip are potential-free, and that the anodes rotate with uniform speed along the cathode.

5. Process in accordance with one of Claims 1 to 3, characterized in that the two ring-shaped strips producing a circle in their cross-section are set up in each other so that they form concentric circles with respect to their circle centers and that the distance between the two strips is constant everywhere.

6. Process in accordance with Claim 4, characterized in that the three ring-shaped strips, which form a circle in their cross-section, are set up in each other so that they lie in concentric circles with respect to their circle center points and so that the distance between two strips in each case is constant.

7. Apparatus for performing the process in accordance with Claim 1 with a bath containing the electrolyte, an anode which dips into the electrolyte and the strip to be coated submersed in the electrolyte, with the strip being connected as a cathode, whereby cathode and anode are connected with the corresponding terminals of a DC power supply, characterized in that the bath with the electrolyte is delimited at the sides by ring shaped, upright strips (15, 15a) and from below by a base plate (16), that a vertical mast (22) is mounted on the base plate (16) at the center of the circle formed by the outer strip and is electrically insulated with respect to this base plate, that arms (25) extend from the mast at a height which is greater than the width of the strip and extend into the space (21) of the bath, in that plane anodes (26) possessing the shape of a circle sector in their cross-sections which are rotatable about the mast (22) by means of the arms (25) reach down from the outermost ends of these arms (25) into the bath almost to its bottom, and that the anodes (26) are connected with the positive terminal of the DC power supply via the arms (25) and the mast (22), while the outer strip is connected with the negative terminal by sleeves (27) contacting its outer sides.

8. Apparatus for performing the process in accordance with Claim 2 with a bath containing the electrolyte, an anode which dips into the electrolyte and the strip to be coated submersed in the electrolyte, with the strip being connected as a cathode, whereby cathode and anode are connected with the corresponding terminals of a DC power supply, characterized in that the bath with the electrolyte is delimited at the sides by ring shaped, upright strips (15, 15a) and from below by a base plate (16), that a vertical mast (22) is mounted on the base plate (16) at the center of the circle formed by the outer strip and is electrically insulated with respect to this base plate, in that arms (25) extend from the mast at a height which is greater than the width of the strip and extend into the space (21) of the bath, in that plane anodes (26) possessing the shape of a circle sector in their cross-sections which are rotatable about the mast (22) by means of the arms (25) reach down from the outermost ends of these arms (25) into the bath almost to its bottom, and that the anodes (26) are connected with the positive terminal of the DC power supply via the arms (25) and the mast (22), while the inner strip is connected with the negative terminal by sleeves (27) contacting its inner sides.

9. Apparatus for performing the process in accordance with Claim 3 with a bath containing the electrolyte, an anode which dips into the electrolyte and the strips to be coated submersed in the electrolyte, which are connected as cathodes, whereby cathode and anode are connected with the corresponding terminals of a DC power supply, characterized in that the bath with the electrolyte is delimited at the sides by ring shaped, upright strips (15, 15a) and from below by a base plate (16), that a vertical mast (22) is mounted on the base plate at the common center point of the circle formed by the inner an outer strips an is electrically insulated with respect to this base plate, in that arms (25) extend from the mast at a height which is greater than the width of the strips and extend into the space (21) of the bath, in that plane anodes (26) possessing the shape of a circle sector in their cross-sections which are rotatable about the mast (22) by means of the arms (25) reach down from the outermost ends of these arms (25) into the bath almost to its bottom, and that the anodes (26) are connected with the positive terminal of the DC power supply via the arms (25) and the mast (22), and that both the inner strip (15a), by means of sleeves contacting its inner sides, and the outer strip (15), by means of sleeves (27) contacting its outer sides, are connected with the negative terminal.

10. Apparatus for performing the process in accordance with Claim 4 with a bath containing the electrolyte, an anode which dips into the electrolyte and the strip to be coated submersed in the electrolyte, with the strip being connected as a cathode, whereby cathode and anode are connected with the corresponding terminals of a DC power supply, characterized in that the bath with the electrolyte is delimited at the sides by a ring shaped, upright inner strip (15a) and outer strip (15) and from below by a base plate (16), that a middle strip (15b) is arranged between the inner strip (15a) and outer strip (15), that a vertical mast (22) is mounted on the base plate (16) at the common center point of the circle formed by the inner and outer strips, whereby the mast is electrically insulated with respect to the base plate, that arms (25) extend from the mast at a height which is greater than the width of the strips and extend into the space (21) of the bath, that two plane anodes (26a, 26b) possessing the form of a circle sector in their cross-sections and which can be rotated about the mast (22) by means of the arms (25) reach down into the bath from one arm (25) in each case almost to its bottom, whereby one anode (26a) is located in the area (21a) between the outer (15) and middle strips (15b) and the other anode (26b) is located in the area (21b) between the middle (15b) and inner strips (15a), and that the anodes (26a, 26b) are connected with the positive terminal of the DC power supply via the arms (25) and the mast (22) while the middle strip (15b) is connected with the negative terminal by the base plate (16).

11. Apparatus in accordance with one of Claims 7 to 10, characterized in that the strips (15, 15a) or (15b) stand in a ring seal (17) on the base plate (16).

12. Apparatus in accordance with Claim 11, characterized in that the ring seal (17) possesses a ring-shaped body (42) made of elastomer material whose surface possesses a ring-shaped groove (43), that a holder (44) consisting of two ring-shaped metal rails (45, 46) is inserted in this groove (43), whereby one metal groove (45) possesses a step (48) to accommodate the strip (15) in its top part and one possesses a groove (49) adjacent to this step (48).

13. Apparatus in accordance with Claim 12, characterized in that the strip (15) is pressed onto the wall (50) of the adjacent metal rail (46) by means of an O-ring in the groove (49) and the fluid pressure acting on this O-ring.

14. Apparatus in accordance with Claim 12, characterized in that the metal rails (45, 46) are made of iron.

15. Apparatus in accordance with Claim 12, characterized in that the ring-shaped body (48) is made of rubber.

16. Apparatus in accordance with Claim 12, characterized in that a connection is produced through the base plate (16), without an electrically conductive connection to the latter, and through the body (42) to the negative terminal of the power supply by means of a contact connector (63) with a pin ring (47).

17. Apparatus in accordance with at least one of Claims 7 to 16, characterized in that a tent (30) with an extraction device is stretched over all strips (15, 15a, 15b) from the mast (22).

18. Apparatus in accordance with at least one of Claims 7 to 17, characterized in that the outer strip (15) is clamped on the base plate (16) by means of rail-shaped clamping elements (20) acting on the outer side.

19. Apparatus in accordance with at least one of Claims 7 to 18, characterized in that the inner strip (15a) is clamped on the base plate (16) by means of rail-shaped clamping elements (20) acting on the inner side.

20. Apparatus in accordance with at least one of Claims 7 to 18, characterized in that the inner strip (15a) is kept in circular shape by means of tensioning elements (54) acting on the inner side and tensioning the strip outwards.

21. Apparatus in accordance with Claims 18 or 19, characterized in that the sleeves (27) are clamped on the surface of the strip by means of the rail-shaped clamping elements (20).

22. Apparatus in accordance with Claim 21, characterized in that the sleeves (27) are made of copper.

23. Apparatus in accordance with Claims 18 or 19, characterized in that contacting of the sleeves (27) with the negative terminal of the DC power supply is realized from below through the base plate (16) via the clamping elements (20) made of copper.

24. Apparatus in accordance with Claims 18 or 19, characterized in that contacting of the sleeves (27) with the negative terminal of the DC power supply is realized by a ring feeder (64) mounted on the base plate (16) via flexible cables (52) which can be plugged onto the sleeves.

25. Apparatus in accordance with at least one of Claims 7 to 24, characterized in that the anode consists of several closely adjacent rods (26) which are secured on the arms (25) of the mast (22).

26. Apparatus in accordance with at least one of Claims 7 to 25, characterized in that the mast (22) consists of a hollow square tube (56) on whose upper section a rotatable outer sleeve (24) is mounted which is electrically insulated with respect to the square tube and which supports the arms (25), and that a copper rod (32) inside the square tube connected both with the positive terminal of the power supply and also contacting the outer sleeve (24) passes through an opening in the base plate (16).

27. Apparatus in accordance with Claim 26, characterized in that the outer sleeve (24) is rotated by means of a motor (28) whose force is transferred to a gear wheel (55) mounted on the outer sleeve (24) by means of a chain (53).

28. Apparatus in accordance with Claim 26, characterized in that the outer sleeve (24) is rotated by means of a motor (28) whose force is transmitted to the outer sleeve (24) via a gear (29).

29. Apparatus in accordance with Claim 26, characterized in that the power supply from the copper rod (32) to the rotatable outer sleeve (24) is realized via a metallic liquid.

30. Apparatus in accordance with Claim 29, characterized in that mercury is used as the metallic liquid.

## Revendications

1. Procédé pour le revêtement électrolytique, au moyen d'une couche métallique, de la surface intérieure d'un feuillard métallique continu qui, non soumis à des contraintes, possède une forme circulaire, en particulier destiné à être utilisé comme feuillard d'emboutissage dans une presse à double bande, dans lequel le feuillard faisant fonction de cathode est immergé en même temps qu'une anode dans une électrolyte qui dans une solution aqueuse, se dissocie en ions contenant les atomes métalliques devant former le revêtement, et dans lequel la cathode et l'anode sont reliées aux pôles correspondants d'une source de tension continue, caractérisé en ce que deux feuillards de diamètres différents et de largeurs à peu près identiques, sont choisis, le feuillard à revêtir possédant le plus grand diamètre, en ce que les deux feuillards sont placés sur chant de manière à ce que le côté large des feuillards se trouve en position verticale et que le feuillard ayant le plus petit diamètre se trouve entièrement à l'intérieur du feuillard ayant le plus grand diamètre, en ce que l'espace formé entre le feuillard extérieur et le feuillard intérieur est rempli d'électrolyte, en ce que l'anode, dont la section a la forme d'un secteur circulaire, est immergée dans cet espace, en ce que le feuillard extérieur est connecté en tant que cathode et en ce que l'anode se tourne le long de la cathode avec une vitesse constante.

2. Procédé pour le revêtement électrolytique, au moyen d'une couche métallique, de la surface extérieure d'un feuillard métallique continu qui, non soumis à des contraintes, possède une forme circulaire, en particulier destiné à être utilisé comme feuillard d'emboutissage dans une presse à double bande, dans lequel le feuillard faisant fonction de cathode est immergé en même temps qu'une anode dans une électrolyte qui dans une solution aqueuse, se dissocie en ions contenant les atomes métalliques devant former le revêtement, et dans lequel la cathode et l'anode sont reliées aux pôles correspondants d'une source de tension continue, caractérisé en ce que deux feuillards de diamètres différents et de largeurs à peu prés identiques, sont choisis, le feuillard à revêtir possédant le plus petit diamètre, en ce que les deux feuillards sont placés sur chant de manière à ce que le côté large des feuillards se trouve en position verticale et que le feuillard ayant le plus petit diamètre se trouve entièrement à l'intérieur du feuillard ayant le plus grand diamètre, en ce que l'espace formé entre le feuillard extérieur et le feuillard intérieur est rempli d'électrolyte, en ce que l'anode, dont la section a la forme d'un secteur circulaire, est immergée dans cet espace, en ce que le feuillard intérieur. est connecté en tant que cathode et en ce que l'anode se tourne le long de la cathode avec une vitesse constante.

3. Procédé pour le revêtement électrolytique de la surface extérieure d'un feuillard métallique continu au moyen d'une couche métallique et de la surface intérieure d'un autre feuillard, qui, non soumis à des contraintes, possèdent une forme circulaire, en particulier destinés à être utilisés comme feuillards d'emboutissage dans une presse à double bande, dans lequel les deux feuillards faisant fonction de cathode sont immergés en même temps qu'une anode dans une électrolyte qui dans une solution aqueuse, se dissocie en ions contenant les atomes métalliques devant former le revêtement, et dans lequel la cathode et l'anode sont reliées aux pôles correspondants d'une source de tension continue, caractérisé en ce que deux feuillards de diamètres différents et de largeurs à peu près identiques, .sont choisis, les deux feuillards étant placés sur chant de manière à ce que le côté large des feuillards se trouve en position verticale et que feuillard ayant le plus petit diamètre se trouve entièrement à l'intérieur du feuillard ayant le plus grand diamètre, en ce que l'espace formé entre le feuillard intérieur et le feuillard extérieur est rempli d'électrolyte, en ce que l'anode dont la section a la forme d'un secteur circulaire est immergée dans cet espace, en ce que le feuillard intérieur et le feuillard extérieur sont connectés en tant que cathodes et en ce que l'anode se tourne le long des cathodes avec une vitesse constante.

4. Procédé pour le revêtement électrolytique, au moyen d'une couche métallique, de la surface intérieure et de la surface extérieure d'un feuillard métallique continu, qui, non soumis à des contraintes, possède une forme circulaire, en particulier destiné à être utilisé comme feuillard d'emboutissage dans une presse à double bande, dans lequel le feuillard faisant fonction de cathode est immergé en même temps qu'une anode dans une électrolyte qui dans une solution aqueuse, se dissocie en ions contenant les atomes métalliques devant former le revêtement, et dans lequel la cathode et l'anode sont reliées aux pôles correspondants d'une source de tension continue, caractérisé en ce que trois feuillards, dont les diamètres sont différents deux à deux, et de largeurs à peu près identiques, sont choisis, le feuillard à revêtir possédant le. diamètre moyen, en ce que les trois feuillards sont placés sur chant de manière à ce que le côté large des feuillards se trouve en position verticale et que le feuillard ayant le diamètre directement inférieur se trouve entièrement à l'intérieur du feuillard ayant le diamètre directement supérieur, en ce que les deux espaces formés entre le feuillard intérieur et le feuillard central et entre le feuillard extérieur et le feuillard central sont remplis d'électrolyte, en ce qu'une anode dont la section a la forme d'un secteur circulaire est immergée dans chacun de ces espaces, en ce que le feuillard central est connecté en tant que cathode, alors que les feuillards intérieur et extérieur sont exempts de potentiel et en ce que les anodes se tournent le long de la cathode avec une vitesse constante.

5. Procédé selon l'une des revendications 1 à 3, caractérisé en ce que les deux feuillards annulaires dont la section forme un cercle sont placés l'un dans l'autre de manière à ce que leurs centres se trouvent sur des cercles concentriques et que la distance entre les feuillards deux à deux soit constante.

6. Procédé selon la revendication 4, caractérisé en ce que les trois feuillards annulaires dont la section forme un cercle sont placés l'un dans l'autre de manière à ce que leurs centres se trouvent sur des cercles concentriques et que la distance entre deux feuillards soit partout constante.

7. Appareillage de mise en oeuvre du procédé selon la revendication 1, avec un bain contenant l'électrolyte, avec une anode plongeant dans l'électrolyte et le feuillard à revêtir plongeant dans l'électrolyte et connecté et tant que cathode, la cathode et l'anode étant reliées aux pôles correspondants d'une source de courant continu, caractérisé en ce que le bain d'électrolyte est limité sur les côtés par les feuillards annulaires placés sur chant (15, 15a) et vers le bas par une plaque de base (16), en ce qu'au centre du cercle formé par le feuillard extérieur, est monté sur la plaque de base (16), isolé électriquement vis-à-vis de cette dernière, un mât dressé verticalement (22) à partir duquel des bras (25) partent à une hauteur qui est supérieure à la largeur des feuillards et atteignent l'espace (21) du bain, en ce que, depuis les extrémités de ces bras (25), des anodes (26) planiformes dont la section a la forme d'un secteur circulaire et pouvant pivoter autour de mât (22) par l'intermédiaire des bras (25), pénètrent dans le bain en en atteignant presque le fond et en ce que les anodes (26) sont reliées au pôle plus par l'intermédiaire des bras (25) et du mât (22) et que le feuillard extérieur est relié au pôle moins de la source de tension continue par des manchettes (27) touchant à ses faces extérieures.

8. Appareillage de mise en oeuvre du procédé selon la revendication 2, avec un bain contenant l'électrolyte, avec une anode plongeant dans l'électrolyte et le feuillard à revêtir plongeant dans l'électrolyte et connecté en tant que cathode, la cathode et l'anode étant reliées aux pôles correspondants d'une source de courant continu, caractérisé en ce que le bain d'électrolyte est limité sur les côtés par les feuillards annulaires placés sur chant (15, 15a) et vers le bas par une plaque de base (16), en ce qu'au centre du cercle formé par le feuillard intérieur, est monté sur la plaque de base (16), isolé électriquement vis-à-vis de cette dernière, un mât dressé verticalement (22) à partir duquel des bras (25) partent à une hauteur qui est supérieure à la largeur des feuillards et atteignent l'espace (21) du bain, en ce que, depuis les extrémités de ces bras (25), des anodes (26) planiformes dont la section a la forme d'un secteur circulaire et pouvant pivoter autour du mât (22) par l'intermédiaire des bras (25), pénètrent dans le bain en en atteignant presque le fond et en ce que les anodes (26) sont reliées au pôle plus par l'intermédiaire des bras (25) et du mât (22) et que le feuillard intérieur est relié au pôle moins de la source de tension continue par des manchettes (27) touchant à ses faces intérieures.

9. Appareillage de mise en oeuvre du procédé selon la revendication 3, avec un bain contenant l'électrolyte, avec une anode plongeant dans l'électrolyte et les feuillards à revêtir plongeant dans l'électrolyte et connectés en tant que cathode, la cathode et l'anode étant reliées aux pôles correspondants d'une source de courant continu, caractérisé en ce que le bain d'électrolyte est limité sur les côtés par les feuillards annulaires placés sur chant (15, 15a) et vers le bas par une plaque de base (16), en ce qu'au centre commun du cercle formé par le feuillard intérieur et par le feuillard extérieur, est monté sur la plaque de base (16), isolé électriquement vis-à-vis de cette dernière, un mât dressé verticalement (22) à partir duquel des bras (25) partent à une hauteur qui est supérieure à la largeur des feuillards et atteignent l'espace (21) du bain, en ce que, depuis les extrémités de ces bras (25), des anodes (26) planiformes dont la section a la forme d'un secteur circulaire et pouvant pivoter autour du mât (22) par l'intermédiaire des bras (25), pénètrent dans le bain en en atteignant presque le fond et en ce que les anodes (26) sont reliées au pôle plus par l'intermédiaire des bras (25) et du mât (22) et que le feuillard intérieur (15a) et le feuillard extérieur (15) sont reliés au pôle moins de la source de tension continue, le premier par des manchettes (27) touchant à ses faces intérieures, le second par des manchettes touchant à ses faces extérieures.

10. Appareillage de mise en oeuvre du procédé selon la revendication 4, avec un bain contenant l'électrolyte, avec une anode plongeant dans l'électrolyte et le feuillard à revêtir plongeant dans l'électrolyte et connecté en tant que cathode, la cathode et l'anode étant reliées aux pôles correspondants d'une source de courant continu, caractérisé en ce que le bain d'électrolyte est limité, sur les côtés par le feuillard intérieur (15a) et le feuillard extérieur (15b), les deux feuillards annulaires étant placés sur chant, et vers le bas par une plaque de base (16), en ce que, entre le feuillard intérieur (15a) et le feuillard extérieur (15), est disposé un feuillard central (15b), en ce qu'au centre commun du cercle formé par le feuillard intérieur et par le feuillard extérieur, est monté sur la plaque de base (16), isolé électriquement vis-à-vis de cette dernière, un mât dressé verticalement (22) à partir duquel des bras (25) partent à une hauteur qui est supérieure à la largeur des feuillards et atteignent l'espace (21) du bain, en ce que, depuis chacun de ces bras (25), deux anodes (26a, 26b) planiformes dont la section a la forme d'un secteur circulaire et pouvant pivoter autour du mât (22) par l'intermédiaire des bras (25), pénètrent dans le bain en en atteignant presque le fond, en sachant que l'une des anodes (26a) se trouve dans la zone (21a) située entre le feuillard extérieur (15) et le feuillard central (15b) et que l'autre anode (26b) se trouve dans la zone (21b) située entre le feuillard central (15b) et le feuillard intérieur (15a), et en ce que les anodes (26a, 26b) sont reliées au pôle plus par l'intermédiaire des bras (25) et du mât (22) et que le feuillard central (15b) est relié au pôle moins de la source de tension continue à travers la plaque de base (16).

11. Appareillage selon l'une des revendications 7 à 10, caractérisé en ce que les feuillards (15, 15a) ou (15b) se trouvent dans un joint annulaire (17) placé sur la plaque de base (16).

12. Appareillage selon la revendication 11, caractérisé en ce que le joint annulaire (17) possède un corps annulaire (42) en matériau élastomère, dans la surface duquel est pratiquée une rainure annulaire (43), en ce que, dans cette rainure (43) est insérée une fixation (44) composée de deux rails métalliques (45, 46) de forme annulaire, en sachant qu'un rail métallique (45) possède dans sa partie supérieure un épaulement (48), destiné à recevoir le feuillard (15), et une rainure (49) située dans le prolongement de cet épaulement (48).

13. Appareillage selon la revendication 12, caractérisé en ce que le feuillard (15) est comprimé contre la paroi (50) du rail métallique adjacent (46) au moyen d'un joint torique se trouvant dans la rainure (49) et d'une pression hydrostatique agissant sur ce joint torique.

14. Appareillage selon la revendication 12, caractérisé en ce que les rails métalliques (45, 46) sont en fer.

15. Appareillage selon la revendication 12, caractérisé en ce que le corps annulaire (42) est en caoutchouc.

16. Appareillage selon la revendication 12, caractérisé en ce que à travers la plaque de base (16), sans liaison conductrice électrique avec cette dernière, et le corps (42), une liaison est établie avec le pôle moins de la source de tension, au moyen d'une fiche à contact (63) avec une bague à tenon (47).

17. Appareillage selon l'une des revendications 7 à 16, caractérisé en ce que à partir du mât (22), une tente (30) est montée avec un dispositif d'aspiration au-dessus de tous les feuillards (15, 15a, 15b).

18. Appareillage selon au moins l'une des revendications 7 à 17, caractérisé en ce que le feuillard extérieur (15) est serré sur la plaque de base (16) au moyen d'éléments de serrage (20) en forme de baguette agissant sur la face extérieure.

19. Appareillage selon au moins l'une des revendications 7 à 18, caractérisé en ce que le feuillard intérieur (15a) est serré sur la plaque de base (16) au moyen d'éléments de serrage (20) en forme de baguette agissant sur la face intérieure.

20. Appareillage selon au moins l'une des revendications 7 à 18, caractérisé en ce que le feuillard intérieur (15a) est maintenu en une forme circulaire au moyen d'éléments de contre- serrage (54) agissant sur la face intérieure et tendant le feuillard vers l'extérieur.

21. Appareillage selon les revendications 18 ou 19, caractérisé en ce que les manchettes (27) sont serrées à la surface du feuillard au moyen des éléments de serrage (20) en formes de baguette.

22. Appareillage selon la revendication 21, caractérisé en ce que les manchettes (27) sont en cuivre.

23. Appareillage selon les revendications 18 ou 19, caractérisé en ce que le contact des manchettes (27) avec le pôle moins de la source de tension continue s'effectue par l'intermédiaire des éléments de serrage (20) en cuivre, par le bas, à travers la plaque de base (16).

24. Appareillage selon les revendications 18 ou 19, caractérisé en ce que le contact des manchettes (27) avec le pôle moins de la source de tension continue s'effectue par l'intermédiaire de fils souples enfichables sur les manchettes à partir d'un fil circulaire disposé sur la plaque de base (16).

25. Appareillage selon au moins l'une des revendications 7 à 24, caractérisé en ce que l'anode se compose de plusieurs tiges (27), serrées les unes contre les autres, et fixées aux bras (25) du mât (22).

26. Appareillage selon au moins l'une des revendications 7 à 25, caractérisé en ce que le mât (22) se compose d'un tube carré creux (56), à la partie supérieure duquel est disposé une douille extérieure (24) pivotante, isolée électriquement du tube carré et portant les bras (25), et en ce que, à l'intérieur du tube carré, à travers une ouverture pratiquée dans la plaque de base (16), passe une tige en cuivre (32), qui est reliée au pôle plus de la source de tension et qui fait aussi contact avec la douille extérieure (24).

27. Appareillage selon la revendication 26, caractérisé en ce que la douille extérieure (24) tourne au moyen d'un moteur (28), dont la force est transmise par l'intermédiaire d'une chaîne (53) à un pignon disposé sur la douille extérieure (24).

28. Appareillage selon la revendication 26, caractérisé en ce que la douille extérieure (24) tourne au moyen d'un moteur (28), dont la force est transmise par l'intermédiaire d'un engrenage (29) à la douille extérieure (24).

29. Appareillage selon la revendication 26, caractérisé en ce que l'alimentation électrique s'effectue depuis la tige en cuivre (32) vers la douille extérieure pivotante (24) en passant par un liquide métallique.

30. Appareillage selon la revendication 29, caractérisé en ce que le liquide métallique utilisé est du mercure.
